# EUROPÄISCHE PATENTSCHRIFT

(11) **EP 2 752 538 B1**
(45) Veröffentlichungstag und Bekanntmachung des Hinweises auf die Patenterteilung: **23.11.2016**
(21) Anmeldenummer: 13150252.8
(22) Anmeldetag: 04.01.2013
(51) Int. Cl.: E05B 63/00, E05C 9/18

(54) **Verriegelungsvorrichtung**
Locking device
Dispositif de verrouillage

(43) Veröffentlichungstag der Anmeldung: 09.07.2014
(73) Patentinhaber: BKS GmbH, 42549 Velbert (DE)
(72) Erfinder: Hennecke, Gerhard, 42555 Velbert (DE); Teubner, Uwe, 42111 Wuppertal (DE); Röhl, Christian, 53123 Bonn (DE); Kern, Alexander, 42549 Velbert (DE); Paunovic, Predag, 42549 Velbert (DE); Kratz, Benjamin, 42551 Velbert (DE)
(74) Vertreter: DREISS Patentanwälte PartG mbB

(56) Entgegenhaltungen:
- DE-A1- 3 342 191
- DE-A1-102004 032 307
- DE-U1- 8 422 578
- GB-A- 2 341 417
- US-A- 5 020 836
- US-A- 5 339 662
- US-B1- 6 266 981

## Beschreibung

Die Erfindung betrifft eine Verriegelungsvorrichtung für Türen, Fenster oder dergleichen, mit einem Riegel sowie mit einem Riegelantrieb, mit dem der Riegel zwischen einer Freigabestellung und einer Verriegelungsstellung bewegbar ist, wobei der Riegelantrieb manuell und/oder motorisch betätigbar ist und zwischen dem Riegelantrieb und den Riegel ein Übersetzungsgetriebe vorgesehen ist, welches bewirkt, dass der Riegel einen größeren Weg zurücklegt, als ohne Übersetzungsgetriebe.

Es sind Verschlusseinrichtungen für eine Tür oder ein Fenster bekannt, die zur Bedienung der Verschlusseinrichtung über eine Handhabe oder einen Antriebsmotor, mindestens eine Treibriegelstange sowie einen Schnappriegel verfügen. Aufgrund des Schnappriegels kann die Tür ohne Betätigung der Treibriegelstange geschlossen werden (DE 10 2010 001 159 A1). Dies ist insbesondere bei Brandschutztüren von besonderer Bedeutung, da diese im Bedarfsfall schnell und automatisch schließen müssen. Weiterhin ist wichtig, dass der Schnappriegel auch weit oder tief in das zugehörige Schließblech eingreift, so dass auch dann noch eine ausreichende Sicherheit besteht, wenn sich die Tür aufgrund der Wärmeeinwirkung ausdehnt oder verformt. Die Tür muss dann immer noch geschlossen bleiben.

Aus der DE 10 2008 032 120 A1 ist eine Verriegelungsvorrichtung für Türen, Fenster und dergleichen, offenbart, die eine Betätigungseinrichtung, eine Antriebsstange und ein Zwischengetriebe aufweist. Die dieser Verriegelungsvorrichtung zugrunde liegende Aufgabe besteht darin, den Kraftaufwand an der Betätigungseinrichtung zu vermindern. Dies wird erreicht, indem das Getriebe als Untersetzungsgetriebe aufgebaut ist. Vorzugsweise ist das Getriebe zwischen einer Antriebsstange und dem Riegel angeordnet.

Die US 5 020 836 A zeigt eine Verriegelungsvorrichtung für Türen, Fenster oder dergleichen mit einem Riegel sowie mit einem Riegelantrieb, mit dem der Riegel zwischen einer Freigabestellung und einer Verriegelungsstellung bewegbar ist. Der Riegelantrieb ist manuell betätigbar. Zwischen dem Riegelantrieb und dem Riegel ist ein Übersetzungsgetriebe vorgesehen, welches bewirkt, dass der Riegel einen größeren Weg zurücklegt, als ohne Übersetzungsgetriebe.

Der Erfindung liegt die Aufgabe zugrunde, eine Verschlusseinrichtungen bereit zu stellen, die einer Brandschutztür eine größere Sicherheit verleiht.

Diese Aufgabe wird bei einer Verriegelungsvorrichtung der eingangs genannten Art erfindungsgemäß dadurch gelöst, dass der Riegelantrieb als Treibriegelstange ausgebildet ist, dessen Ende geschlitzt oder C-förmig ausgestaltet ist und einen als Übersetzungsgetriebe wirkenden Hebel umgreift, der mit seinem einen Ende schwenkbar in einem Schwenklager am Gehäuse gelagert ist und das andere Ende in einem Schwenklager und einem Langloch am Riegel angreift.

Die erfindungsgemäße Verschlusseinrichtungen kann z.B. über eine Handhabe bedient werden, über die mindestens eine Treibriegelstange betätigt wird, mit welcher wiederum ein Riegel bewegt wird. Zwischen der Treibriegelstange und dem Riegel ist ein Übersetzungsgetriebe vorgesehen, das vorzugsweise einen kleinen Weg der Treibriegelstange in einen größeren Weg, nämlich den Hub des Riegels umwandelt, also eine Übersetzung darstellt. Damit werden bei großen Flügeln trotz baugleicher Schlösser ausreichend große Hübe und Eingriffstiefen des Riegels in die Schließbleche gewährleistet, so dass bei einem Verziehen der Tür im Brandfall oder grundsätzlich als Einbruchschutz (Versicherungsschutz) ein hinreichend tiefes Eingreifen des Riegels in das Schließblech erfolgt. Von großem Vorteil ist, dass Türen mit herkömmlichen Verriegelungseinrichtungen relativ einfach umgerüstet werden können, indem lediglich die vorherige Einrichtung gegen die neue, erfindungsgemäße Verrieglungseinrichtung ausgetauscht wird.

Wie bereits erwähnt ist der Riegelantrieb als Treibstange oder Treibriegelstange ausgebildet. Diese kann entweder manuell oder motorisch betätigt werden. Außerdem kann eine nach oben wirkende und eine nach unten wirkende Treibriegelstange vorgesehen sein, so dass in den Sturz und in den Boden eingreifende Schnapprigel betätigt werden können.

Ein automatisches Schließen der Tür wird dadurch ermöglicht, dass der Riegel als Schnappriegel ausgebildet ist. Dies ist insbesondere bei Brandschutztüren erforderlich, deren Schließen automatisch ausgelöst wird.

Um zu gewährleisten, dass der Riegel immer seine Verriegelungsstellung einnimmt, wird der Riegel von einer Ausschubfeder in Richtung der Verriegelungsstellung gedrängt. Diese Feder kann als Schenkelfeder oder als Wendelfeder ausgebildet sein und sich am Gehäuse abstützen.

Dadurch, dass der Riegel in Richtung der Freigabestellung einen Freilauf aufweist, kann er ohne Betätigung der Treibriegelstange beim Schließen der Tür in das Gehäuse eingeschoben werden.

Eine bevorzugte Ausführungsform löst diese Aufgabe mittels eines Hebels, wobei der längere Arm den Schnappriegel antreibt und der kürzere Arm von der Treibriegelstange angetrieben wird. Auf diese Weise wird ein bestimmter Weg der Treibriegelstange in einen größeren Weg des Schnappriegels umgewandelt.

Ist, gemäß einer Variante der Erfindung, der Hebel einseitig im Gehäuse der Verriegelungsvorrichtung schwenkbar gelagert, dann sieht eine Weiterbildung vor, dass der Riegelantrieb zwischen dem Schwenklager und dem Riegel am Hebel angreift. Eine höhere Varianz einerseits, und eine optimales Anpassung der Verriegelungsvorrichtung an unterschiedliche Türen andererseits wird dadurch erreicht, dass der Angriffspunkt des Riegelantriebes am Hebel, der Angriffspunkt des Hebels am Riegel oder die Lage des Schwenklagers im Gehäuse variabel einstellbar sind. Dadurch kann die Hublänge des Riegels exakt auf die gewünschte Länge eingestellt werden.

Ein weiterer Vorteil besteht darin, dass die Treibriegelstange und der Riegel in gleiche Richtungen verschoben werden. Dadurch können herkömmliche Verriegelungsvorrichtungen problemlos gegen die erfindungsgemäße Verriegelungsvorrichtung ausgetauscht werden.

Weitere Merkmale der Erfindung ergeben sich aus den Unteransprüchen sowie der nachfolgenden Beschreibung, in der unter Bezugnahme auf die Zeichnung ein besonders bevorzugtes Ausführungsbeispiel im Einzelnen beschrieben ist. Dabei können die in der Zeichnung sowie in der Beschreibung erwähnten Merkmale jeweils einzeln für sich oder in beliebiger Kombination erfindungswesentlich sein.

In der Zeichnung zeigen:
- Figur 1:: einen Längsschnitt durch eine Ausführungsform der erfindungsgemäßen Verriegelungsvorrichtung in der Verriegelungsstellung; und
- Figur 2: die Vorrichtung gemäß Figur 1 in der Offen- oder Freigabestellung.

In der Figur 1 ist mit dem Bezugszeichen 10 ein bevorzugtes Ausführungsbeispiel einer Verriegelungsvorrichtung dargestellt, welche eine Verriegelungsstellung einnimmt, in welcher ein Riegel 12 aus einem Gehäuse 14 heraustritt. Dieser greift mit einem mit 16 bezeichneten Hub in ein rahmen- oder bodenseitiges Schließblech 18 ein. Der Riegel 12 wird von einer Ausschubfeder 20 in Form einer Schenkelfeder 22, die sich an der Rückwand des Gehäuses 14 sowie an einem Vorsprung des Riegels 12 abstützt, aus dem Gehäuse 14 in die Verriegelungsstellung gedrängt. Außerdem wird der Riegel 12 von einer Schubführung 24 längsverschieblich gehalten.

In das Gehäuse 14 greift außerdem eine als Riegelantrieb 25 dienende Treibriegelstange 26 ein, die in Richtung des Doppelpfeils 28 verschiebbar ist. Das Ende 30 der Treibriegelstange 26 ist geschlitzt oder C-förmig ausgestaltet und umgreift einen als Übersetzungsgetriebe 32 wirkenden Hebel 34. Dieser Hebel 34 ist mit seinem einen Ende schwenkbar in einem Schwenklager 36 am Gehäuse 14 gelagert, wohingegen das andere Ende in einem Schwenklager 38 (und einem Langloch) am Riegel 12 angreift. Dazwischen greift die Treibriegelstange 26 an und unterteilt den Hebel 34 derart, dass ein erster Hebelarm 40 und ein zweiter Hebelarm 42 gebildet werden. Der zweite Hebelarm 42 erstreckt sich zwischen den beiden Schwenklagern 36 und 38.

Wird die Tür geschlossen, dann drückt die Kante des Schließblechs 18 den Riegel 12 aufgrund seiner Riegelschräge 44 ins Gehäuse 14 ein (siehe Figur 2). Nachdem die Tür ihre Schließlage eingenommen hat, drückt die Ausschubfeder 20 den Riegel 12 in die Riegelaufnahme 46, so dass der Riegel 12 die in der Figur 1 dargestellte Lage einnimmt. Der Riegel 12 ist also ein Schnappriegel.

Ein manuelles oder motorisches Öffnen oder Entriegeln erfolgt über die Treibriegelstange 26, die eine bestimmte Wegstrecke aus dem Gehäuse 14 gezogen wird. Dabei wird der Hebel 34 um das Schwenklager 36 verschwenkt, wodurch der Riegel 12, an dem das andere Ende des Hebels 12 angreift, in das Gehäuse 14 eingezogen wird. Die zurückgelegte Wegstrecke der Treibriegelstange 26 wird dabei in einen Hub 16 gemäß dem Hebelverhältnis der Hebel 40 und 42, nämlich im Verhältnis Hebel 42/Hebel 40 übersetzt. Trotz geringer Wegstrecke der Treibriegelstange 26 kann also ein relativ großer Hub 16 für den Riegel 12 erzielt werden. Oder bei herkömmlicher Wegstrecke der Treibriegelstange 26 kann der Hub 16 des Riegels 12 entsprechend vergrößert werden.

## Patentansprüche

1. Verriegelungsvorrichtung (10) für Türen, Fenster oder dergleichen, mit einem Riegel (12) sowie mit einem Riegelantrieb (25), mit dem der Riegel (12) zwischen einer Freigabestellung und einer Verriegelungsstellung bewegbar ist, wobei der Riegelantrieb (25) manuell und/oder motorisch betätigbar ist, und zwischen dem Riegelantrieb (25) und den Riegel (12) ein Übersetzungsgetriebe (32) vorgesehen ist, welches bewirkt, dass der Riegel (12) einen größeren Weg zurücklegt, als ohne Übersetzungsgetriebe (32), **dadurch gekennzeichnet, dass** der Riegelantrieb (25) als Treibriegelstange (26) ausgebildet ist, dessen Ende (30) geschlitzt oder C-förmig ausgestaltet ist und einen als Übersetzungsgetriebe (32) wirkenden Hebel (34) umgreift, der mit seinem einen Ende schwenkbar in einem Schwenklager (36) am Gehäuse (14) gelagert ist und das andere Ende in einem Schwenklager (38) und einem Langloch am Riegel (12) angreift.

2. Verriegelungsvorrichtung nach Anspruch 1, **dadurch gekennzeichnet, dass** der Riegel (12) als Schnappriegel ausgebildet ist.

3. Verriegelungsvorrichtung nach einem der vorhergehenden Ansprüche, **dadurch gekennzeichnet, dass** der Riegel (12) von einer Ausschubfeder (20) in Richtung Verriegelungsstellung gedrängt wird.

4. Verriegelungsvorrichtung nach einem der vorhergehenden Ansprüche, **dadurch gekennzeichnet, dass** der Riegel (12) in Richtung Freigabestellung einen Freilauf aufweist.

5. Verriegelungsvorrichtung nach einem der vorhergehenden Ansprüche, **dadurch gekennzeichnet, dass** der Hebel (34) einseitig im Gehäuse (14) der Verriegelungsvorrichtung (10) schwenkbar gelagert ist und dass der Riegelantrieb (25) zwischen dem Schwenklager (36) und dem Riegel (12) am Hebel (34) angreift.

6. Verriegelungsvorrichtung nach Anspruch 5, **dadurch gekennzeichnet, dass** der Angriffspunkt des Riegelantriebes (25) am Hebel (34), der Angriffspunkt des Hebels (34) am Riegel (12) oder die Lage des Schwenklagers (36) im Gehäuse (14) variabel einstellbar sind.

7. Verriegelungsvorrichtung nach einem der vorhergehenden Ansprüche, **dadurch gekennzeichnet, dass** die Treibriegelstange (26) und der Riegel (12) in gleiche Richtungen verschoben werden.

8. Tür, Fenster oder dergleichen mit einer Verriegelungsvorrichtung (10) nach einem der vorhergehenden Ansprüche.

## Claims

1. Locking device (10) for doors, windows or the like comprising a bolt (12) and a bolt drive (25) with which the bolt (12) can be moved between a release position and a locked position, wherein the bolt drive (25) can be actuated manually and/or by motor, and between the bolt drive (25) and the bolt (12) a transmission gearing (32) is provided, which ensures that the bolt (12) travels a greater distance than without transmission gearing (32), **characterized in that** the bolt drive (25) is designed as a shoot bolt rod (26), whose end (30) is slotted or C-shaped and encompasses a lever (34) that acts as a transmission gearing (32) and that with its one end is mounted pivotally in a swivel bearing (36) on the housing (14) and the other end acts in a swivel bearing (38) and an elongated hole on the bolt (12).

2. Locking device according to claim 1, **characterized in that** the bolt (12) is designed as a snap latch.

3. Locking device according to one of the preceding claims, **characterized in that** the bolt (12) is pushed in the direction of the locked position by a release spring (20).

4. Locking device according to one of the preceding claims, **characterized in that** the bolt (12) in the direction of the release position comprises a free wheel.

5. Locking device according to one of the preceding claims, **characterized in that** the lever (34) is mounted pivotally at one end in the housing (14) of the locking device (10) and that the bolt drive (25) acts between the swivel bearing (36) and the bolt (12) on the lever (34).

6. Locking device according to claim 5, **characterized in that** the point of action of the bolt drive (25) on the lever (34), the point of action of the lever (34) on the bolt (12) or the position of the swivel bearing (36) in the housing (14) are variably adjustable.

7. Locking device according to one of the preceding claims, **characterized in that** the shoot bolt rod (26) and the bolt (12) are displaced in the same directions.

8. Door, window or the like with a locking device (10) according to one of the preceding claims.

## Revendications

1. Dispositif de verrouillage (10) pour portes, fenêtres ou similaires, comprenant un pêne (12) ainsi qu'un entraînement de pêne (25) par l'intermédiaire duquel le pêne (12) est déplaçable entre une position de libération et une position de verrouillage, dans lequel ledit entraînement de pêne (25) peut être actionné manuellement et/ou par moteur et un engrenage multiplicateur (32) est prévu entre l'entraînement de pêne (25) et le pêne (12), qui provoque que le pêne (12) parcourt une distance plus grande que dans le cas sans engrenage multiplicateur (32), **caractérisé par le fait que** l'entraînement de pêne (25) est réalisé en tant que tringle d'entraînement de pêne (26) dont l'extrémité (30) est fendue ou réalisée en C et embrasse un levier (34) qui agit comme engrenage multiplicateur (32) et qui, par l'une de ses extrémités, est logé à pivotement dans un palier de pivotement (36) sur le boîtier (14) et dont l'autre extrémité s'engage dans un palier de pivotement (38) et un trou oblong sur le pêne (12).

2. Dispositif de verrouillage selon la revendication 1, **caractérisé par le fait que** le pêne (12) est réalisé en tant que pêne à enclenchement.

3. Dispositif de verrouillage selon l'une quelconque des revendications précédentes, **caractérisé par le fait que** le pêne (12) est poussé par un ressort d'éjection (20) dans la direction de la position de verrouillage.

4. Dispositif de verrouillage selon l'une quelconque des revendications précédentes, **caractérisé par le fait que** le pêne (12) présente une course libre dans la direction de la position de libération.

5. Dispositif de verrouillage selon l'une quelconque des revendications précédentes, **caractérisé par le fait que** ledit levier (34) est logé à pivotement sur un côté dans le boîtier (14) du dispositif de verrouillage (10) et que l'entraînement de pêne (25) s'engage sur le levier (34) entre le palier de pivotement (36) et le pêne (12).

6. Dispositif de verrouillage selon la revendication 5, **caractérisé par le fait que** le point où l'entraînement de pêne (25) s'engage sur le levier (34), le point où le levier (34) s'engage sur le pêne (12) ou la position du palier de pivotement (36) dans le boîtier (14) sont réglables de manière variable.

7. Dispositif de verrouillage selon l'une quelconque des revendications précédentes, **caractérisé par le fait que** la tringle d'entraînement de pêne (26) et le pêne (12) sont déplacés dans des directions égales.

8. Porte, fenêtre ou similaire comprenant un dispositif de verrouillage (10) selon l'une quelconque des revendications précédentes.
